# EUROPÄISCHE PATENTSCHRIFT

(11) **EP 1 532 004 B1**
(45) Veröffentlichungstag und Bekanntmachung des Hinweises auf die Patenterteilung: **28.01.2009**
(21) Anmeldenummer: 03792012.1
(22) Anmeldetag: 17.07.2003
(51) Int. Cl.: B42F 13/24, B42F 13/22

(54) **ORDNERMECHANIK**
FILE MECHANISM
MECANISME DE CLASSEUR

(30) Priorität: 23.08.2002 AT 12652002
(43) Veröffentlichungstag der Anmeldung: 25.05.2005
(73) Patentinhaber: Schneider, Günter Karl, 5020 Salzburg (AT); Damhofer, Herbert, 5020 Salzburg (AT)
(72) Erfinder: Schneider, Günter Karl, 5020 Salzburg (AT); Damhofer, Herbert, 5020 Salzburg (AT)
(74) Vertreter: Torggler, Paul Norbert
(86) Internationale Anmeldenummer: PCT/AT2003/000201
(87) Internationale Veröffentlichungsnummer: WO 2004/018225

(56) Entgegenhaltungen:
- EP-A- 0 114 654
- EP-A- 0 285 599
- GB-A- 150 126

## Beschreibung

Die vorliegende Erfindung betrifft eine Ordnermechanik für gelochtes Schriftgut, mit einer- insbesondere vollflächigen - Grundplatte, zwei voneinander beabstandeten, im Wesentlichen vertikal von der Grundplatte überstehenden Aufreihstiften und einem von den Aufreihstiften beabstandeten, zweischenkeligen Umlegebügel, der um eine zur Grundplatte annähernd parallele horizontale Achse zwischen einer Offenstellung und einer Schließstellung begrenzt verschwenkbar gelagert ist und Umlegeschenkel aufweist, die in der Schließstellung mit ihren freien Enden paarweise die freien Enden der Aufreihstifte kontaktieren, wobei die Umlegeschenkel über einen Bedienhebel betätigbar sind, der an einem von der Grundplatte abstehenden Lagerelement schwenkbar gelagert ist.

Derartige Ordnermechaniken sind bereits seit langem bekannt (siehe z.B. EP-A-0114654) und meistens für Briefordner bestimmt, die aus einem Ordnerrücken und je einem an diesem angelenkten Vorder- und Rückdeckel bestehen. Die Ordnermechanik ist dabei so am Rückdeckel angebracht, dass in der Offenstellung des Umlegebügels bequem gelochtes Schriftgut auf der Seite der Aufreihstifte eingelegt oder entnommen werden kann. Zur platzsparenden Aufbewahrung werden die Briefordner üblicherweise stehend nebeneinander in Regalen angeordnet, sodass einzelne Ordner über ihren beschrifteten Ordnerrücken identifiziert und leicht aus dem Regal entnommen werden können.

Problematisch ist in diesem Zusammenhang, dass die Aufreihstifte zumindest teilweise das Eigengewicht des eingelegten Schriftgutes abstützen müssen, wobei sie an ihren freien Enden nur über die Andruckkraft der Umlegeschenkel abgestützt werden, welche ihrerseits über das am Lagerelement abgestützte Feststellelement festgestellt sind. Dies führt nach längerem Gebrauch zu einem Nachgeben des Lagerelementes und zu einer Verbiegung der Aufreihstifte. Dies hat den Nachteil, dass sich im Schließzustand des Umlegebügels die freien Enden der Aufreihstifte und der korrespondierenden Umlegeschenkel nicht mehr ineinandergreifend kontaktieren. Dadurch wird das Umlegen von Schriftgut von den Aufreihstiften auf die Umlegeschenkel erheblich erschwert. Es kann sogar zu Beschädigungen des eingelegten Schriftgutes beim Umblättern kommen.

Aufgabe der Erfindung ist es, bei einer gattungsgemäßen Vorrichtung gemäß dem Oberbegriff des Patentanspruchs 1 die oben erwähnten Probleme zu beseitigen.

Dies wird erfindungsgemäß dadurch erreicht, dass zumindest ein Versteifungselement vorgesehen ist, welches das Lagerelement mit der Grundplatte verbindet. Dadurch wird ein Nachgeben des Lagerelementes mit einer daraus resultierenden Verminderung der Andruckskraft verhindert. Da die Abstützung der mit dem Eigengewicht des Schriftgutes belasteten Aufreihstifte an ihren üblicherweise konisch verjüngten freien Enden durch die Kontaktierung mit den mit korrespondierenden Ausnehmungen versehenen freien Enden der Umlegeschenkel erfolgt, führt eine Verstärkung der Andruckskraft dieser Umlegeschenkel an die Aufreihstifte zu einer Stabilitätsverbesserung bezüglich einer Verbiegung der Aufreihstifte. Da die Umlegeschenkel mit dem am Bedienhebel angeordneten Feststellelement in der Schließstellung in kraftschlüssiger Verbindung stehen und der Bedienhebel am von der Grundplatte abstehenden Lagerelement gelagert ist, bewirkt das erfindungsgemäße Versteifungselement die erwünschte Verstärkung der Andruckkraft, mit der die Umlegeschenkel an die Aufreihstifte angepresst werden, da es im Gegensatz zum Stand der Technik zu einer verbesserten Abstützung am nun nicht mehr nachgebenden Lagerelement kommt.

Eine vorteilhafte Ausführungsform der Erfindung ergibt sich dadurch, dass die Umlegeschenkel des Umlegebügels durch einen gekröpften Steg miteinander verbunden sind. Ein derartiger Steg ist beispielsweise leicht durch einen Biegevorgang aus einem Metalldraht herstellbar.

Eine weitere vorteilhafte Ausführungsform der Erfindung ergibt sich dadurch, dass die Kröpfung des gekröpften Stegs in Öffnungsrichtung des Umlegebügels mit einer Federkraft beaufschlagt ist. Dies ermöglicht die leichte Öffnung des Umlegebügels unter Mitnahme des auf ihn umgelegten Schriftgutes, wodurch das Einbringen neuen Schriftgutes auf die Aufreihstifte vereinfacht wird.

Ein einfacher Schließmechanismus ergibt sich bei einer Ausführungsform mit gekröpftem Steg dadurch, dass die Kröpfung des gekröpften Stegs entgegen der Öffnungsrichtung des Umlegebügels durch ein Feststellelement lösbar feststellbar ist. Bevorzugterweise ist das Feststellelement durch den Bedienhebel lösbar und feststellbar. Vorteilhafterweise ist das Feststellelement am dem gekröpften Steg benachbarten Ende des Bedienhebels angebracht oder ausgebildet. Eine Ausführung des Feststellelements als ein, einen Kunststoffschlauch oder eine Profilrolle tragender, Stift bietet sich an, da dies die Reibung zwischen Feststellelement und gekröpftem Steg reduziert.

Bei einer weiteren vorteilhaften Ausführungsform der Erfindung ist vorgesehen, dass der Bedienhebel am Lagerelement um eine annähernd horizontale Achse schwenkbar gelagert ist. Dies gestattet die einfache Bedienung des Bedienhebels ohne Behinderung durch das eingelegte Schriftgut.

Eine weitere vorteilhafte Ausführungsform der Erfindung ergibt sich dadurch, dass das Lagerelement im Wesentlichen vertikal von der Grundplatte absteht und vorzugsweise einstückig mit der Grundplatte verbunden ist. Die einstückige Ausführung des Lagerelementes mit der Grundplatte ermöglicht die einfache Herstellung des Lagerelementes als eine von der Grundplatte weggebogene Zunge.

Eine besonders gute Versteifung des Lagerelementes ergibt sich dadurch, dass das Versteifungselement in der Nähe der Lagerstelle des Bedienhebels mit dem Lagerelement verbunden ist, da dort das von der Kröpfung ausgeübte Drehmoment angreift. Um das Versteifungselement möglichst kurz auszubilden, kann vorgesehen sein, dass es in der Nähe der Kröpfung des gekröpften Stegs mit der Grundplatte verbunden ist.

Eine weitere vorteilhafte Ausführungsform der Erfindung ergibt sich dadurch, dass an der Grundplatte ein Sockelelement angebracht oder ausgebildet und das Versteifungselement mit diesem Sockelelement verbunden ist. Dadurch kann die Steilheit des Versteifungselementes über die Höhe des Sockelelementes eingestellt werden.

Eine besonders einfache Ausführungsform der Erfindung ergibt sich dadurch, dass das Versteifungselement einstückig mit der Grundplatte ausgeführt ist. Da derartige Grundplatten üblicherweise aus Metallplatten ausgestanzt werden, kann das Versteifungselement in Form eines von der Grundplatte wegführenden Fortsatzes gemeinsam mit der Grundplatte ausgestanzt und nach dem Anordnen des Lagerelementes an der Grundplatte aufgebogen und mit dem Lagerelement verbunden werden. Auch bei einer im Spritzgussverfahren aus Kunststoff hergestellten Grundplatte kann das Versteifungselement gemeinsam mit dieser einstückig hergestellt werden.

Eine weitere vorteilhafte Ausführungsform der Erfindung ergibt sich dadurch, dass das Versteifungselement aus Metall besteht. Dies gestattet die kostengünstige Herstellung des Versteifungselementes, indem von einem langen Metalldraht Segmente in der gewünschten Länge abgetrennt werden.

Bei einer weiteren vorteilhaften Ausführungsform der Erfindung ist vorgesehen, dass das Versteifungselement aus Kunststoff besteht. Derartige Versteifungselemente können beispielsweise im Spritzgussverfahren hergestellt werden und bieten sich bei einer ebenfalls aus Kunststoff hergestellten Ordnermechanik an.

Ein weiterer Aspekt der Erfindung betrifft einen Ordner für gelochtes Schriftgut mit einem Ordnerrücken und je einem am Ordnerrücken angelenkten Vorder- bzw. Rückdeckel, wobei auf der Innenseite des Rückdeckels eine erfindungsgemäße Ordnermechanik nach einem der Ansprüche 1 bis 16 angeordnet ist. Es kann auch vorgesehen sein, die einzelnen Elemente der Ordnermechanik direkt unter Weglassung der Grundplatte an der Innenseite des Ordnerrückdeckels anzubringen.

Weitere Einzelheiten und Merkmale der Erfindung ergeben sich aus den Figuren 1 bis 4. Dabei zeigen:
- Fig. 1: eine Ausführungsform einer erfindungsgemäßen Ordnermechanik in perspektivischer Ansicht,
- Fig. 2a, 2b: eine weitere Ausführungsform der erfindungsgemäßen Ordnermechanik in perspektivischer Ansicht und Seitenansicht entlang der in Fig. 2a mit A bezeichneten Richtung,
- Fig. 3: einen erfindungsgemäßen Ordner mit erfindungsgemäßer Ordnermechanik und
- Fig. 4: eine weitere Ausführungsform eines erfindungsgemäßen Ordners.

Fig. 1 zeigt in perspektivischer Ansicht eine Ordnermechanik 1 mit einer Grundplatte 2, auf der in annähernd vertikaler Richtung voneinander beabstandete Aufreihstifte 3 angeordnet sind. Ebenfalls zu sehen ist der Umlegebügel 17, der aus zwei Umlegeschenkeln 5, 6 besteht, die über einen gekröpften Steg 4 miteinander verbunden sind. Der gekröpfte Steg 4 ist über Zungen 14, die den Steg übergreifen, an der Grundplatte 2 um eine zur Grundplatte 2 parallele horizontale Achse verschwenkbar gelagert. Die Kröpfung 7 des Steges 4 wird in Öffnungsrichtung des Umlegebügels 17 über eine Feder 13 mit einer Federkraft beaufschlagt und entgegen der Öffnungsrichtung des Umlegebügels 17 durch ein Feststellelement 11, welches als ein, eine Profilrolle tragender, Stift ausgeführt ist, lösbar festgestellt. Das Feststellelement 11 ist an einem Ende des Bedienhebels 9 angebracht. Das andere Ende 10 des Bedienhebels 9 ist als Griffelement ausgebildet. Der Bedienhebel 9 selbst ist über eine Lagerstelle 12 um eine horizontale Achse schwenkbar am Lagerelement 8 gelagert. In diesem Ausführungsbeispiel ist das Lagerelement 8 als ein einstückig mit der Grundplatte 2 ausgebildetes, annähernd vertikal von der Grundplatte 2 abstehendes Lagerschild ausgebildet. Zu erkennen ist, dass das erfindungsgemäße Versteifungselement 16 in der Nähe der Lagerstelle 12 des Bedienhebels 9 mit dem Lagerelement 8 verbunden ist, während die Verbindung mit der Grundplatte 2 über ein an der Grundplatte 2 angeordnetes Sockelelement 15 erfolgt.

Die Funktionsweise der erfindungsgemäßen Ordnermechanik sei noch einmal am in der Fig. 1 gezeigten Ausführungsbeispiel erklärt: Um zu dem in Fig. 1 dargestellten Schließzustand des Umlegebügels 17 zu kommen, wird ausgehend von der Offenstellung des Umlegebügels 17 der Bedienhebel 9 mit seinem freien Ende 10 in Richtung der Grundplatte 2 gedrückt. Durch die schwenkbare Lagerung des Bedienhebels 9 an der Lagerstelle 12 am Lagerelement 8 wird das andere Ende des Bedienhebels und das damit in Verbindung stehende Feststellelement 11, das in diesem Ausführungsbeispiel als ein, eine Profilrolle tragender, Stift ausgeführt ist, zusammen mit der Kröpfung 7 des gekröpften Steges 4 entgegen der Kraft des Federelementes 13 nach unten in Richtung der Grundplatte 2 geschwenkt, bis das Feststellelement 11 über den Totpunkt hinweg in seine dargestellte Schließlage gelangt. Die über den gekröpften Steg 4 mit der Kröpfung 7 in Verbindung stehenden Umlegeschenkel 5, 6 werden dadurch in Schließrichtung bewegt und mit ihren freien Enden gegen die freien Enden der Aufreihstifte 3 gepresst. Die Reaktionskraft der Kröpfung 7 auf das Feststellelement 11 stellt ein Drehmoment dar, welches bestrebt ist, die Lagerstelle 12 und damit das freie Ende des Lagerelementes 8 von der Kröpfung 7 wegzudrücken. Dies wird erfindungsgemäß durch das Versteifungselement 16 verhindert, welches dadurch auf Zug belastet wird. Dadurch wird die beim Hinunterdrücken des Bedienhebels 9 eingebrachte Energie vollständig zum Schließen der Umlegebügel 5, 6 verwendet, was sowohl die Schließkraft als auch die nach dem Schließen anliegende Druckkraft der Umlegebügel 5, 6 auf die freien Enden der Aufreihstifte 3 erhöht. Ohne das Versteifungselement 16 würde ein Teil dieser Energie für die Verformung des Lagerelementes 8 aufgewendet werden und somit für den Schließ- und Andrückvorgang verlorengehen.

Fig. 2a zeigt eine weitere Ausführungsform der erfindungsgemäßen Ordnermechanik 1, die sich von der Ausführungsform der Fig. 1 durch die Ausbildung des Versteifungselementes 16 unterscheidet. In dem in Fig. 2a gezeigten Ausführungsbeispiel wird das Versteifungselement 16 als strichliert angedeuteter länglicher Fortsatz der Grundplatte 2 gemeinsam mit dieser ausgestanzt und sodann am Lagerelement 8 befestigt. Dies erleichtert die Herstellung einer erfindungsgemäßen Ordnermechanik 1. Fig. 2b zeigt eine seitliche Ansicht der Ordnermechanik 1 aus Fig. 2a in Richtung des Pfeiles A. Zu sehen sind links in Fig. 2b ein Umlegeschenkel 6, der an den sich rechts in Fig. 2b befindlichen Aufreihstift 3 gedrückt wird. Ebenfalls zu erkennen ist das diagonal angeordnete Feststellelement 16, welches einstückig mit der Grundplatte 2 ausgebildet und am Lagerelement 8 befestigt ist. Die genaue Art der Befestigung hängt vom verwendeten Material ab. Bei Verwendung von metallischem Material für die Ordnermechanik 1 bietet sich z.B. eine Lötverbindung oder eine Nietverbindung an. Bei der erfindungsgemäßen Ordnermechanik 1 wäre auch eine einstückige Herstellung des Versteifungselementes 16 mit dem Lagerelement 8 denkbar. Ebenso könnte das Versteifungselement 16 am Lagerelement 8 angeklebt werden. Zu erkennen ist, dass das Feststellelement 11 in diesem Ausführungsbeispiel als ein mit einer Profilrolle versehener Stift, der am Bedienhebel 9 angebracht ist, ausgebildet ist. Der Bedienhebel 9 ist an der Lagerstelle 12 schwenkbar am Lagerelement 8 angeordnet. In Fig. 2b verhindert das Versteifungselement 16 während des Schließvorganges und im geschlossenen Zustand die Verbiegung des Lagerelementes 8 nach rechts um eine aus der Bildebene herauszeigende, zur Grundplatte 2 parallele Achse, welche durch die Verbindungslinie des Lagerelementes 8 mit der Grundplatte 2 verläuft.

Fig. 3 zeigt einen Briefordner 18 mit einem Ordnerrücken 21, einem Rückdeckel 20 und einem Vorderdeckel 19. Der Ordnerrücken 21 ist mit einem Eingriffsloch 22 zum leichten Herausziehen des Ordners 18 aus einem Regel versehen. Am Rückdeckel 20 ist eine erfindungsgemäße Ordnermechanik 1 angeordnet.

Fig. 4 zeigt ebenfalls einen Briefordner 18 mit einem Ordnerrücken 21, einem Rückdeckel 20 und einem Vorderdeckel 19. Im Unterschied zu dem Briefordner 18 aus Fig. 3 wurde bei diesem Ausführungsbeispiel auf die Grundplatte 2 verzichtet, sodass die einzelnen Elemente der Ordnermechanik 1 direkt am Rückdeckel 20 des Briefordners 18 angebracht sind.

## Patentansprüche

1. Ordnermechanik (1) für gelochtes Schriftgut, mit einer - insbesondere vollflächigen - Grundplatte (2), zwei voneinander beabstandeten, im Wesentlichen vertikal von der Grundplatte überstehenden Aufreihstiften (3) und einem von den Aufreihstiften beabstandeten, zweischenkeligen Umlegebügel (17), der um eine zur Grundplatte annähernd parallele horizontale Achse zwischen einer Offenstellung und einer Schließstellung begrenzt verschwenkbar gelagert ist und Umlegeschenkel (5, 6) aufweist, die in der Schließstellung mit ihren freien Enden paarweise die freien Enden der Aufreihstifte (3) kontaktieren, wobei die Umlegeschenkel über einen Bedienhebel (9) betätigbar sind, der an einem von der Grundplatte abstehenden Lagerelement (8) schwenkbar gelagert ist, **dadurch gekennzeichnet, dass** zumindest ein Versteifungselement (16) vorgesehen ist, welches das Lagerelement (8) mit der Grundplatte (2) verbindet.

2. Ordnermechanik nach Anspruch 1, **dadurch gekennzeichnet, dass** die Umlegeschenkel (5, 6) des Umlegebügels (17) durch einen gekröpften Steg (4) miteinander verbunden sind.

3. Ordnermechanik nach Anspruch 2, **dadurch gekennzeichnet, dass** die Kröpfung (7) des gekröpften Stegs (4) in Öffnungsrichtung des Umlegebügels (17) mit einer Federkraft beaufschlagt ist

4. Ordnermechanik nach Anspruch 2 oder 3, **dadurch gekennzeichnet, dass** die Kröpfung (7) des gekröpften Stegs (4) entgegen der Öffnungsrichtung des Umlegebügels (17) durch ein Feststellelement (11) lösbar feststellbar ist

5. Ordnermechanik nach Anspruch 4, **dadurch gekennzeichnet, dass** das Feststellelement (11) durch den Bedienhebel (9) lösbar und feststellbar ist.

6. Ordnermechanik nach Anspruch 5, **dadurch gekennzeichnet, dass** das Feststellelement (11) am dem gekröpften Steg (4) benachbarten Ende des Bedienhebels (9) angebracht oder ausgebildet ist.

7. Ordnermechanik nach einem der Ansprüche 1 bis 6, **dadurch gekennzeichnet, dass** der Bedienhebel (9) am Lagerelement (8) um eine annähernd horizontale Achse schwenkbar gelagert ist.

8. Ordnermechanik nach einem der Ansprüche 1 bis 7, **dadurch gekennzeichnet, dass** das Lagerelement (8) im Wesentlichen vertikal von der Grundplatte (2) absteht und vorzugsweise einstückig mit der Grundplatte (2) verbunden ist.

9. Ordnermechanik nach einem der Ansprüche 1 bis 8, **dadurch gekennzeichnet, dass** das Versteifungselement (16) in der Nähe der Lagerstelle (12) des Bedienhebels (9) mit dem Lagerelement (8) verbunden ist.

10. Ordnermechanik nach einem der Ansprüche 2 bis 9, **dadurch gekennzeichnet, dass** das Versteifungselement (16) in der Nähe der Kröpfung (7) des gekröpften Stegs (4) mit der Grundplatte (2) verbunden ist.

11. Ordnermechanik nach einem der Ansprüche 1 bis 10, **dadurch gekennzeichnet, dass** an der Grundplatte (2) ein Sockelelement (15) angebracht ist oder ausgebildet ist und das Versteifungselement (16) mit diesem Sockelelement (15) verbunden ist.

12. Ordnermechanik nach einem der Ansprüche 1 bis 11, **dadurch gekennzeichnet, dass** das Versteifungselement (16) einstückig mit der Grundplatte (2) ausgeführt ist.

13. Ordnermechanik nach einem der Ansprüche 1 bis 12, **dadurch gekennzeichnet, dass** sie aus Metall besteht.

14. Ordnermechanik nach einem der Ansprüche 1 bis 12, **dadurch gekennzeichnet, dass** sie aus Kunststoff besteht.

15. Ordnermechanik nach einem der Ansprüche 1 bis 14, **dadurch gekennzeichnet, dass** das Versteifungselement (16) ein Metalldraht ist.

16. Ordnermechanik nach einem der Ansprüche 1 bis 15, **dadurch gekennzeichnet, dass** das Versteifungselement (16) aus Kunststoff besteht.

17. Ordnermechanik nach einem der Ansprüche 1 bis 16, **dadurch gekennzeichnet, dass** das Versteifungselement (16) ein Nachgeben des Lagerelements (8) verhindert.

18. Ordnermechanik nach einem der Ansprüche 1 bis 17, **dadurch gekennzeichnet, dass** das Versteifungselement (16) auf jener Seite des Lagerelementes (8) angeordnet ist, welche den Umlegeschenkeln (5, 6) des Umlegebügels (17) zugewandt ist.

19. Ordner für gelochtes Schriftgut mit einem Ordnerrücken und je einem am Ordnerrücken angelenkten Vorder- bzw. Rückdeckel, **dadurch gekennzeichnet, dass** auf der Innenseite des Rückdeckels (20) eine Ordnermechanik (1) nach einem der Ansprüche 1 bis 18 angeordnet ist.

20. Ordner mit einer Ordnermechanik für gelochtes Schriftgut, mit zwei voneinander beabstandeten, im Wesentlichen vertikal vom Rückdeckel des Ordners überstehenden Aufreihstiften und einem von den Aufreihstiften beabstandeten, zweischenkeligen Umlegebügel, der um eine zum Rückdeckel des Ordners annähernd parallele horizontale Achse zwischen einer Offenstellung und einer Schließstellung begrenzt verschwenkbar gelagert ist und Umlegeschenkel aufweist, die in der Schließstellung mit ihren freien Enden paarweise die freien Enden der Aufreihstifte kontaktieren, wobei die Umlegeschenkel über einen Bedienhebel betätigbar sind, der an einem vom Rückdeckel des Ordners abstehenden Lagerelement schwenkbar gelagert ist, **dadurch gekennzeichnet, dass** zumindest ein Versteifungselement (16) vorgesehen ist, welches das Lagerelement (8) mit dem Rückdeckel (20) des Ordners verbindet.

## Claims

1. A file mechanism (1) for punched documents, comprising a base plate (2) - in particular of full surface area - , two mutually spaced filing pins (3) which are upstanding substantially vertically from the base plate, and a two-limb turn-ever arch (17) which is spaced from the filing pins and which is mounted limitedly pivotably between an open position and a closed position about a horizontal axis approximately parallel to the base plate and has turn-over limbs (5, 6) which in the closed position with their free ends contact the free ends of the filing pins (3) in pairs, wherein the turn-over limbs are actuable by way of an operating lever (9) which is mounted pivotably to a mounting element (8) projecting from the base plate, **characterised in that** there is provided at least one stiffening element (16) which connects the mounting element (8) to the base plate (2).

2. A file mechanism according to claim 1 **characterised in that** the turn-over limbs (5, 6) of the turn-over arch (17) are connected together by a cranked leg (4).

3. A file mechanism according to claim 2 **characterised in that** the crank configuration (7) of the cranked leg (4) is subjected to a spring force in the direction of opening of the turn-over arch (17).

4. A file mechanism according to claim 2 or claim 3 **characterised in that** the crank configuration (7) of the cranked leg (4) can be releasably fixed in opposite relationship to the direction of opening of the turn-over arch (17) by a fixing element (11).

5. A file mechanism according to claim 4 **characterised in that** the fixing element (11) is releasable and fixable by the operating lever (9).

6. A file mechanism according to claim 5 **characterised in that** the fixing element (11) is mounted or provided at the end of the operating lever (9), that is adjacent to the cranked leg (4).

7. A file mechanism according to one of claims 1 to 6 **characterised in that** the operating lever (9) is mounted to the mounting element (8) pivotably about an approximately horizontal axis.

8. A file mechanism according to one of claims I to 7 **characterised in that** the mounting element (6) projects substantially vertically from the base plate (2) and is preferably integrally connected to the base plate (2).

9. A file mechanism according to one of claims 1 to 8 **characterised in that** the stiffening element (16) is connected to the mounting element (8) in the proximity of the mounting location (12) of the operating lever (9).

10. A file mechanism according to one of claims 2 to 9 **characterised in that** the stiffening element (16) is connected to the base plate (2) in the proximity of the crank configuration (7) of the cranked leg (4).

11. A file mechanism according to one of claims 1 to 10 **characterised in that** a support element (15) is mounted to or provided on the base plate (2) and the stiffening element (16) is connected to said support element (15).

12. A file mechanism according to one of claims 1 to 11 **characterised in that** the stiffening element (16) is integral with the base plate (2).

13. A file mechanism according to one of claims 1 to 12 **characterised in that** it comprises metal.

14. A file mechanism according to one of claims 1 to 12 **characterised in that** it comprises plastic material.

15. A file mechanism according to one of claims 1 to 14 **characterised in that** the stiffening element (16) is a metal wire.

16. A file mechanism according to one of claims 1 to 15 **characterised in that** the stiffening element (16) comprises plastic material.

17. A file mechanism according to one of claims 1 to 16 **characterised in that** the stiffening element (16) prevents the mounting element (8) from yielding.

18. A file mechanism according to one of claims 1 to 17 **characterised in that** the stiffening element (16) is arranged on that side of the mounting element (8), that is towards the turn-over limbs (5, 6) of the turn-over arch (17).

19. A file for punched documents comprising a file spine and a front cover and a back cover each pivotably connected to the file spine, **characterised in that** a file mechanism (1) according to one of claims 1 to 18 is arranged on the inside of the back cover (20).

20. A file having a file mechanism for punched documents, comprising two mutually spaced filing pins which are upstanding substantially vertically from the back cover of the file and a two-limbed turn-over arch which is spaced from the filing pins and which is mounted limitedly pivotably between an open position and a closed position about a horizontal axis approximately parallel to the back cover of the file and has turn-over limbs which in the closed position with their free ends contact the free ends of the filing pins in pairs, wherein the turn-over limbs are actuable by way of an operating lever which is mounted pivotably to a mounting element projecting from the back cover of the file, **characterised in that** there is provided at least one stiffening element (16) which connects the mounting element (8) to the back cover (20) of the file.

## Revendications

1. Mécanisme pour classeur (1) pour documents perforés, comprenant une plaque de base (2), en particulier avec une surface entière, deux broches d'alignement (3) espacées l'une de l'autre et dépassant sensiblement verticalement de la plaque de base et un étrier de renversement (17) espacé des broches d'alignement et à deux branches, qui est basculé de façon limitée autour d'un axe horizontal approximativement parallèle à la plaque de base entre une position ouverte et une position fermée et présente des branches de renversement (5, 6), qui mettent en contact dans la position de fermeture par paires les extrémités libres des broches d'alignement (3) avec leurs extrémités libres, les branches de renversement pouvant être actionnées au moyen d'un levier de commande (9), lequel levier est monté pivotant sur un élément de palier (8) dépassant de la plaque de base, **caractérisé en ce qu'**au moins un élément de renfort (16) est prévu, lequel relie l'élément de palier (8) à la plaque de base (2).

2. Mécanisme pour classeur selon la revendication 1, **caractérisé en ce que** les branches de renversement (5, 6) de l'étrier de renversement (17) sont reliées entre elles par une traverse (4) coudée.

3. Mécanisme pour classeur selon la revendication 2, **caractérisé en ce que** le coude (7) de la traverse (4) coudée est sollicité avec une force de ressort dans le sens d'ouverture de l'étrier de renversement (17).

4. Mécanisme pour classeur selon la revendication 2 ou 3, **caractérisé en ce que** le coude (7) de la traverse (4) coudée peut être bloqué de façon amovible par un élément de blocage (11) dans le sens contraire au sens d'ouverture de l'étrier de renversement (17).

5. Mécanisme pour classeur selon la revendication 4, **caractérisé en ce que** l'élément de blocage (11) peut être détaché et bloqué par le levier de commande (9).

6. Mécanisme pour classeur selon la revendication 5, **caractérisé en ce que** l'élément de blocage (11) est placé ou réalisé sur l'extrémité, voisine de la traverse (4) coudée, du levier de commande (9).

7. Mécanisme pour classeur selon l'une quelconque des revendications 1 à 6, **caractérisé en ce que** le levier de commande (9) est monté sur l'élément de palier (8) de façon pivotante autour d'un axe approximativement horizontal.

8. Mécanisme pour classeur selon l'une quelconque des revendications 1 à 7, **caractérisé en ce que** l'élément de palier (8) dépasse sensiblement verticalement de la plaque de base (2) et est relié de préférence d'un seul tenant avec la plaque de base (2).

9. Mécanisme pour classeur selon l'une quelconque des revendications 1 à 8, **caractérisé en ce que** l'élément de renfort (16) est relié à l'élément de palier (8) à proximité du point de palier (12) du levier de commande (9).

10. Mécanisme pour classeur selon l'une quelconque des revendications 2 9, **caractérisé en ce que** l'élément de renfort (16) est relié à proximité du coude (7) de la traverse (4) coudée à la plaque de base (2).

11. Mécanisme pour classeur selon l'une quelconque des revendications 1 à 10, **caractérisé en ce qu'**un élément de socle (15) est placé ou réalisé sur la plaque de base (2) et l'élément de renfort (16) est relié à cet élément de socle (15).

12. Mécanisme pour classeur selon l'une quelconque des revendications 1 à 11, **caractérisé en ce que** l'élément de renfort (16) est réalisé d'un seul tenant avec la plaque de base (2).

13. Mécanisme pour classeur selon l'une quelconque des revendications 1 à 12, **caractérisé en ce qu'**il est à base de métal.

14. Mécanisme pour classeur selon l'une quelconque des revendications 1 à 12, **caractérisé en ce qu'**il est en matière synthétique.

15. Mécanisme pour classeur selon l'une quelconque des revendications 1 à 14, **caractérisé en ce que** l'élément de renfort (16) est un fil métallique.

16. Mécanisme pour classeur selon l'une quelconque des revendications 1 à 15, **caractérisé en ce que** l'élément de renfort (16) est en matière synthétique.

17. Mécanisme pour classeur selon l'une quelconque des revendications 1 à 16, **caractérisé en ce** l'élément de renfort (16) empêche un relâchement de l'élément de palier (8).

18. Mécanisme pour classeur selon l'une quelconque des revendications 1 à 17, **caractérisé en ce que** l'élément de renfort (16) est disposé sur le côté de l'élément de palier (8) qui est tourné vers les branches de renversement (5, 6) de l'étrier de renversement (17).

19. Classeur pour documents perforés comprenant un dos de classeur et un couvercle avant ou arrière articulé sur le dos du classeur, **caractérisé en ce qu'**un mécanisme pour classeur (1) selon l'une quelconque des revendications 1 à 18 est disposé sur le côté intérieur du couvercle arrière (20).

20. Classeur avec un mécanisme pour classeur pour documents perforés, avec deux broches d'alignement espacées l'une de l'autre, dépassant sensiblement verticalement du couvercle arrière du classeur et un étrier de renversement à deux branches et espacé des broches d'alignement, lequel étrier est monté pivotant de façon limitée autour d'un axe horizontal approximativement parallèle au couvercle arrière du classeur entre une position ouverte et une position de fermeture et présente des branches de renversement qui mettent en contact dans la position de fermeture par paires les extrémités libres des broches d'alignement avec leurs extrémités libres, les branches de renversement pouvant être actionnées au moyen d'un levier de commande, lequel est mont pivotant sur un élément de palier dépassant du couvercle arrière du classeur, **caractérisé en ce qu'**il est prévu au moins un élément de renfort (16) qui relie l'élément de palier (8) au couvercle arrière (20) du classeur.
